# EUROPÄISCHE PATENTSCHRIFT

(11) **EP 1 326 789 B1**
(45) Veröffentlichungstag und Bekanntmachung des Hinweises auf die Patenterteilung: **27.04.2005**
(21) Anmeldenummer: 01913690.2
(22) Anmeldetag: 19.02.2001
(51) Int. Cl.: B65D 77/20

(54) **SCHALENFÖRMIGE VERPACKUNG**
TRAY-SHAPED PACKAGING
EMBALLAGE CONCAVE

(30) Priorität: 21.02.2000 DE 10009103
(43) Veröffentlichungstag der Anmeldung: 16.07.2003
(73) Patentinhaber: Mars Inc., McLean, VA 22101 (US)
(72) Erfinder: KIEL, Hans-Richard, 28876 Oyten (DE); DE TURCKHEIM, Bernard, F-45160 Olivet (FR)
(74) Vertreter: Goddar, Heinz J., Dr.
(86) Internationale Anmeldenummer: PCT/DE2001/000642
(87) Internationale Veröffentlichungsnummer: WO 2001/062622

(56) Entgegenhaltungen:
- EP-A- 0 273 383
- US-A- 4 438 850

## Beschreibung

Die Erfindung betrifft eine schalenförmige Verpackung mit um die Entnahmeöffnung umlaufendem Siegelrand zum Aufsiegeln einer Siegelfolie und einem an diesen Siegelrand radial nach außen anschließenden Rollrand.

Derartige Schalenverpackungen sind in der Nahrungsmittelindustrie, insbesondere für kleinere Portionen von Tiernahrungsmitteln, gängig. Die gefüllte Schalenverpackung wird dabei durch Aufsiegeln einer Siegelfolie auf einen um die Entnahmeöffnung umlaufenden Siegelrand dicht verschlossen. Um ein Öffnen der Verpackung durch Abziehen der Siegelfolie zu ermöglichen, wird üblicherweise in einem Teilbereich, z.B. bei einer mehreckigen Schale in einer der Ecken, eine über den Siegelrand und den daran anschließenden Rollrand radial nach außen hervorstehende Öffnungslasche ausgebildet. Durch diese Lasche wird eine Anreißstelle für das Abziehen der Siegelfolie definiert.

Bei herkömmlichen Schalenverpackungen ragt die Oberseite des Rollrandes über die Ebene des Siegelrandes hinaus. Beim Aufsiegeln der Siegelfolie kommt es daher im Laschenbereich durch den Gegendruck des Rollrandes zu einer Verformung desselben und damit zu einer stärkeren Verbindung der Siegelfolie mit der Schalenverpackung in diesem Bereich. Daraus resultiert im Laschenbereich eine erhöhte Anreißkraft beim Öffnen der Verpackung, was insbesondere aus Convenience-Gründen für den Verbraucher unerwünscht ist.

Der vorliegenden Erfindung liegt daher die Aufgabe zugrunde, eine gattungsgemäße Schalenverpackung zur Verfügung zu stellen, die mit weniger Kraftaufwand geöffnet werden kann.

Erfindungsgemäß wird diese Aufgabe dadurch gelöst, daß der Rollrand im wesentlichen unter Beibehaltung seiner Querschnittsform in einem Teilbereich gegenüber dem übrigen Bereich abgesenkt ist.

Dabei ist bevorzugt vorgesehen, daß die Oberseite des Rollrandes in besagtem Teilbereich nicht über die Ebene des Siegelrandes hinausragt.

Für eine besonders bevorzugte Ausführungsform schlägt die Erfindung vor, daß die Oberseite des Rollrandes, bezogen auf die Ebene des Siegelrandes, in besagtem Teilbereich nach unten abfällt.

Besonders bevorzugt ist dabei eine Ausführungsform, bei der eine Öffnungslasche der Siegelfolie in besagtem Teilbereich angeordnet ist.

Durch die erfindungsgemäß vorgeschlagenen Maßnahmen wird in überraschend einfacher Weise die Anreißkraft beim Abziehen der Siegelfolie von der Öffnungslasche her signifikant gesenkt. Dabei ist zu beobachten, daß bereits eine geringfügige Absenkung der Oberseite des Rollrandes in dem betreffenden Teilbereich desselben eine Verbesserung zeigt. Besonders günstige Ergebnisse werden erreicht, wenn die Oberseite des Rollrandes in dem besagten Teilbereich nicht über die Ebene des Siegelrandes hinausragt bzw. sogar nach unten abfällt.

Eine bevorzugte Ausführungsform der Erfindung ist in der beigefügten Zeichnung dargestellt, in der
Fig. 1 eine perspektivische Darstellung einer erfindungsgemäßen Schalenverpackung ist;
Fig. 2 ein Teilquerschnitt entlang Linie II-II im Teilbereich A des Rollrandes ist; und
Fig. 3 ein Teilquerschnitt entlang der Linie III-III im abgesenkten Teilbereich B des Rollrandes ist.

Fig. 1 zeigt eine typische Schalenverpackung 10 für Tiernahrungsmittel, hier in Form eines Vierecks. Es sei allerdings darauf hingewiesen, daß die Erfindung für alle denkbaren geometrischen Formen von Schalenverpackungen geeignet ist, einschließlich runden sowie symmetrisch oder unsymmetrisch mehreckigen.

Um die Entnahmeöffnung der Schalenverpackung 10 umlaufend ist ein Siegelrand 12 zum Aufsiegeln einer Siegelfolie 30 (nur teilweise dargestellt) vorgesehen. Radial nach außen anschließend an diesen Siegelrand 12 ist ein für derartige Verpackungen typischer Rollrand 20 angeordnet. In dem Teilbereich A, der den größten Teil des Umfanges der Schalenverpackung 10 ausmacht, ist der Rollrand wie üblich so ausgebildet, daß seine Oberseite 22 über die Ebene des Siegelrandes 12 hinausragt (Fig. 2).

Erfindungsgemäß ist der Rollrand 20 in einem kleineren Teilbereich B, der sich im wesentlichen mit dem Bereich der Siegelfolie 30 deckt, in dem die Öffnungslasche 32 ausgebildet ist, abgesenkt, wobei in der Darstellung von Fig. 3 die Ausführungsform gezeigt ist, in der die Oberseite 22 des Rollrandes 20, bezogen auf die Ebene des Siegelrandes 12, nach unten abfällt.

Beim Aufsiegeln der Siegelfolie 30 auf den Siegelrand 12 wird der Gegendruck des Rollrandes 20 im Teilbereich B dadurch signifikant vermindert bzw. in der dargestellten bevorzugten Ausführungsform eliminiert, so daß die Anreißkraft beim Abziehen der Siegelfolie 30 zum Öffnen der Verpackung signifikant verringert wird.

Dabei spielt die Materialwahl für die Schalenverpackung bzw. die Siegelfolie keine wesentliche Bedeutung, da das erfindungsgemäße Ziel mit jeder gängigen Materialkombination erreichbar ist.

## Patentansprüche

1. Schalenförmige Verpackung mit um die Entnahmeöffnung umlaufendem Siegelrand zum Aufsiegeln einer Siegelfolie und einem an diesen Siegelrand radial nach außen anschließenden Rollrand, **dadurch gekennzeichnet, daß** der Rollrand (20) im wesentlichen unter Beibehaltung seiner Querschnittsform in einem Teilbereich (B) gegenüber dem übrigen Bereich (A) abgesenkt ist.

2. Verpackung nach Anspruch 1, **dadurch gekennzeichnet, daß** die Oberseite (22) des Rollrandes (20) in dem Teilbereich (B) nicht über die Ebene des Siegelrandes (12) hinausragt.

3. Verpackung nach Anspruch 2, **dadurch gekennzeichnet, daß** die Oberseite (22) des Rollrandes (20), bezogen auf die Ebene des Siegelrandes, in dem Teilbereich (B) nach unten abfällt.

4. Verpackung nach einem der Ansprüche 1 bis 3, **dadurch gekennzeichnet, daß** eine Öffnungslasche (32) der Siegelfolie (30) in dem Teilbereich (B) angeordnet ist.

## Claims

1. Dish-shaped packaging with a sealing edge extending around the removal opening to seal a foil seal and with a rolled edge adjoining this sealing edge radially to the outside, **characterised in that** in a part-section (B) the rolled edge (20) is dropped in relation to the remaining area (A) while essentially retaining its cross-sectional shape.

2. Packaging according to Claim 1, **characterised in that** the upper side (22) of the rolled edge (20) in the part-section (B) does not project over the plane of the sealing edge (12).

3. Packaging according to Claim 2, **characterised in that** the upper side (22) of the rolled edge (20) drops downwards in the part-section (B) in relation to the plane of the sealing edge.

4. Packaging according to one of Claims 1 to 3, **characterised in that** an opening tab (32) of the foil seal (30) is arranged in the part-section (B).

## Revendications

1. Emballage en forme de cuvette comprenant un bord à sceller faisant le tour de l'ouverture de prélèvement pour le scellage d'un film à sceller et un bord enroulé se raccordant radialement à ce bord à sceller vers l'extérieur, **caractérisé en ce que** le bord enroulé (20) est abaissé dans une zone partielle (B) par rapport à la zone (A) restante en conservant pour l'essentiel sa forme de section transvetsale.

2. Emballage selon la revendication 1, **caractérisé en ce que** la face supérieure (22) du bord enroulé (20) dans la zone partielle (B) ne dépasse pas du plan du bord à sceller (12).

3. Emballage selon la revendication 2, **caractérisé en ce que** la face supérieure (22) du bord enroulé (20) tombe vers le bas dans la zone partielle (B) par rapport au plan du bord à sceller.

4. Emballage selon l'une des revendications 1 à 3, **caractérisé en ce qu'**une patte d'ouverture (32) du film à sceller (30) est disposée dans la zone partielle (B).
